# EUROPÄISCHE PATENTANMELDUNG

(11) **EP 2 295 160 A1**
(43) Veröffentlichungstag der Anmeldung: **16.03.2011**
(21) Anmeldenummer: 10008586.9
(22) Anmeldetag: 17.08.2010
(51) Int. Cl.: B21D 5/02, B21D 37/14

(54) **Spanneinrichtung für Biegewerkzeuge**

(30) Priorität: 26.08.2009 DE 102009039939
(71) Anmelder: Weinbrenner Maschinenbau GmbH, 71263 Weil der Stadt (DE)
(72) Erfinder: Moltenbrey, Berthold, 71263 Weil der Stadt (DE)
(74) Vertreter: Kohl, Karl-Heinz

(57) **Zusammenfassung**

Die Spanneinrichtung hat einen Träger (2), an dem Spannpratzen (4) befestigbar sind, die zusammen mit einem Teil des Trägers (2) einen Aufnahmeraum (7) für einen Halteteil des Biegewerkzeuges (1) begrenzen. Um die Spanneinrichtung so auszubilden, dass die Biegewerkzeuge (1), insbesondere wenn sie hohes Gewicht haben, problemlos in die gewünschte Position verstellt werden können, ist die Spanneinrichtung mit Rollkörpern (14, 15) versehen, die mit dem Halteteil (1') des Biegewerkzeuges (1) bei dessen Verschieben längs des Trägers (2) zusammenwirken. Aufgrund der Rollkörper (14, 15) lässt sich die Spanneinrichtung ohne Mühe längs des Trägers (2) in die gewünschte Position verschieben. Die Spanneinrichtung eignet sich zum Festspannen von Biegewerkzeugen an Biegemaschinen.

## Beschreibung

Die Erfindung betrifft eine Spanneinrichtung für Biegewerkzeuge nach dem Oberbegriff des Anspruches 1.

Mit Biegewerkzeugen werden beispielsweise Blechtafeln gebogen. Je nach Biegeaufgabe werden unterschiedlich gestaltete Biegewerkzeuge eingesetzt, die mittels der Spanneinrichtung in der Biegemaschine eingespannt werden. Die Biegewerkzeuge greifen mit ihrem Halteteil in einen Aufnahmeraum der Spanneinrichtung ein und werden mit Spannpratzen gespannt. Die Biegewerkzeuge müssen in eine exakte Lage am Träger gebracht werden. Hierzu ist es erforderlich, die Biegewerkzeuge längs des Trägers in die notwendige Lage zu verschieben. Biegewerkzeuge können ein hohes Gewicht haben, beispielsweise bis zu 2 to/m. Dann gestaltet es sich schwierig, die Biegewerkzeuge in die entsprechende Position zu verschieben. Auch zum Ein- und Auswechseln müssen die Biegewerkzeuge verschoben werden.

Der Erfindung liegt die Aufgabe zugrunde, die gattungsgemäße Spanneinrichtung so auszubilden, dass die Biegewerkzeuge, insbesondere wenn sie hohes Gewicht haben, problemlos in die gewünschte Position verstellt werden können.

Diese Aufgabe wird bei der gattungsgemäßen Spanneinrichtung erfindungsgemäß mit den kennzeichnenden Merkmalen des Anspruches 1 gelöst.

Das Biegewerkzeug lässt sich bei der erfindungsgemäßen Spanneinrichtung aufgrund der Rollkörper ohne Mühe längs des Trägers in die gewünschte Position verschieben. Die Rollkörper gewährleisten, dass auch schwere Biegewerkzeuge vom Benutzer ohne großen Kraftaufwand längs des Trägers verschoben werden können. Während des Verschiebens sind die Spannpratzen entlastet, so dass sie den Halteteil des Biegewerkzeuges im Aufnahmeraum nicht verspannen. Sobald das Biegewerkzeug in die gewünschte Position verschoben worden ist, werden die Spannpratzen beaufschlagt und damit das Biegewerkzeug in der Spanneinrichtung eingespannt.

Damit über die Länge des Trägers das Biegewerkzeug zuverlässig verschoben werden kann, sind die Rollkörper vorteilhaft zwischen benachbarten Spannpratzen vorgesehen. Hierbei können die Spannpratzen und die Rollkörper abwechselnd hintereinander vorgesehen sein. Es ist aber auch möglich, je nach Länge des Biegewerkzeuges, beispielsweise jeweils nach zwei Spannpratzen die Rollkörper vorzusehen.

Um eine optimale Führung des Biegewerkzeuges zu gewährleisten, sind die Rollkörper vorteilhaft an einander gegenüberliegenden Seiten des Halteteils des Biegewerkzeuges vorgesehen. Es wird darum beim Verschieben auf beiden Seiten des Halteteiles geführt.

Ein einfacher Aufbau der Spanneinrichtung und eine einfache Montage sind dann gegeben, wenn die Rollkörper an Lagerböcken gelagert sind. Sie lassen sich einfach in die Spanneinrichtung einbauen. Mit den Lagerböcken ist eine problemlose Montage der Rollkörper innerhalb der Spanneinrichtung gewährleistet. Die Lagerböcke können auch die auftretenden Kräfte sicher aufnehmen.

Vorteilhaft ist jeder Lagerbock mit zwei Rollkörpern versehen, wodurch sich zum einen ein einfacher Einbau der Rollkörper in der Spanneinrichtung ergibt und zum anderen der Halteteil des Biegewerkzeuges gut geführt wird.

Vorteilhaft ist es, wenn die Rollkörper am Lagerbock übereinander angeordnet sind. Dann wird der Halteteil des Biegewerkzeuges an zwei übereinander liegenden Stellen quer zur Verschieberichtung abgestützt.

Es ist möglich, die Drehachsen der Rollkörper fluchtend zueinander auszurichten.

Es ist aber auch möglich, dass die Drehachsen der Rollkörper des Lagerbockes winklig zueinander liegen. Der Halteteil des Biegewerkzeuges weist für die Rollkörper entsprechende Gegenflächen auf, an denen die Rollkörper während des Verschiebevorganges abrollen können.

Bei einer vorteilhaften Ausführungsform ist der eine Rollkörper in einer Aufnahmeöffnung des Lagerbockes gelagert und steht aus ihr quer zur Verschieberichtung des Biegewerkzeuges vor. Dadurch ergibt sich ein optimaler Schutz des Rollkörpers innerhalb des Lagerbocks.

Der andere Rollkörper des Lagerbockes kann vorteilhaft an dessen Unterseite vorgesehen sein.

Zumindest ein Rollkörper des Lagerbockes kann an einem Vorsprung eines Tragkörpers des Lagerbockes gelagert sein. Am Vorsprung lässt sich der Rollkörper einfach am Lagerbock montieren.

Weitere Merkmale der Erfindung ergeben sich aus den weiteren Ansprüchen, der Beschreibung und den Zeichnungen.

Die Erfindung wird anhand zweier in den Zeichnungen dargestellter Ausführungsformen näher erläutert. Es zeigen
- Fig. 1: in perspektivischer Darstellung eine Rückansicht einer erfindungs- gemäßen Spanneinrichtung für Biegewerkzeuge,
- Fig. 2: in perspektivischer Darstellung die Vorderseite der erfindungsge- mäßen Spanneinrichtung,
- Fig. 3: in vergrößerter Darstellung und in Vorderansicht einen Teil der er- findungsgemäßen Spanneinrichtung,
- Fig. 4: einen Schnitt längs der Linie A-A durch die Spanneinrichtung ge- mäß Fig. 3, jedoch ohne das in Fig. 3 dargestellte Biegewerkzeug,
- Fig. 5: in Ansicht einen an der Vorderseite der erfindungsgemäßen Spanneinrichtung angeordneten Lagerbock in Ansicht,
- Fig. 6: einen Schnitt längs der Linie A-A in Fig. 5,
- Fig. 7: den Lagerbock gemäß Fig. 5 in perspektivischer Darstellung,
- Fig. 8: in Ansicht einen an der Rückseite der Spanneinrichtung angeord- neten hinteren Lagerbock,
- Fig. 9: einen Schnitt längs der Linie A-A in Fig. 8,
- Fig. 10: den Lagerbock gemäß Fig. 8 in perspektivischer Darstellung,
- Fig. 11: in perspektivischer Darstellung eine Spannpratze der erfindungs- gemäßen Spanneinrichtung,
- Fig. 12: in perspektivischer Darstellung die Rückseite einer weiteren Aus- führungsform einer erfindungsgemäßen Spanneinrichtung für Bie- gewerkzeuge,
- Fig. 13: in perspektivischer Darstellung die Vorderseite der erfindungsge- mäßen Spanneinrichtung gemäß Fig. 12,
- Fig. 14: in vergrößerter Darstellung einen Teil der erfindungsgemäßen Spanneinrichtung mit eingesetztem Biegewerkzeug,
- Fig. 15: einen Schnitt längs der Linie A-A in Fig. 14, jedoch ohne Biege- werkzeug,
- Fig. 16: in Ansicht einen an der Vorderseite der erfindungsgemäßen Spanneinrichtung gemäß Fig. 12 befindlichen vorderen Lagerbock,
- Fig. 17: einen Schnitt längs der Linie A-A in Fig. 16,
- Fig. 18: den Lagerbock gemäß Fig. 16 in perspektivischer Darstellung,
- Fig. 19: in Ansicht einen an der Rückseite der Spanneinrichtung gemäß Fig. 12 angeordneten hinteren Lagerbock,
- Fig. 20: einen Schnitt längs der Linie A-A in Fig. 19,
- Fig. 21: den Lagerbock gemäß Fig. 19 in perspektivischer Darstellung und in Vorderansicht,
- Fig. 22: den Lagerbock gemäß Fig. 19 in perspektivischer Darstellung und in Rückansicht.

Die im Folgenden beschriebenen Spanneinrichtungen dienen dazu, Biegewerkzeuge 1 an Biegemaschinen festzuspannen. Die Spanneinrichtung hat einen Träger 2, der sich über die Länge der Spanneinrichtung erstreckt. Er hat eine durchgehende Rückseite 3, an der sich zum Spannen von Spannpratzen 4 (Fig. 2, 3 und 11) Betätigungseinheiten 5 befinden, mit denen die Spannpratzen 4 in die Spannstellung bewegt bzw. in eine Freigabestellung verstellt werden können. Im Ausführungsbeispiel sind für jede Spannpratze 4 zwei solcher Betätigungseinheiten 5 vorgesehen.

Die Spannpratze 4 ragt mit ihrem oberen Rand 6 in eine an der Vorderseite des Trägers 2 vorgesehene nutförmige Aufnahme 7 (Fig. 4). Die Spannpratze 4 ist außerdem mit zwei Durchtrittsöffnungen 8 versehen (Fig. 11), in die von der Rückseite 3 des Trägers 2 aus Spannbolzen bzw. Spannkolben 9 ragen, die durch die Betätigungseinheiten 5 betätigt werden. Sie werden durch die Einheiten 5 zum Spannen der Biegewerkzeuge 1 in Richtung auf die Rückseite 3 des Trägers 2 gezogen, wobei sie die Spannpratze 4 in bekannter Weise an der Vorderseite des Trägers 2 verspannen. Da der obere, über die Spannpratze 4 vorstehende Rand 6 in die Aufnahme 7 des Trägers 2 eingreift, ist eine formschlüssige Verbindung zwischen der Spannpratze 4 und dem Träger 2 gegeben. Die Verspannung der Spannpratzen 4 am Träger 2 ist bekannt und wird darum auch nicht im Einzelnen erläutert.

Zwischen den Spannpratzen 4 und der Rückseite 3 des Trägers 2 befindet sich ein Aufnahmeraum 10, in den das Biegewerkzeug 1 mit einem oberen Halteteil 1' eingreift (Fig. 1 und 2). Der Aufnahmeraum 10 hat profilierte Seitenwände 11, 12, die komplementär zu den Seitenwänden des Halteteiles 1' des Biegewerkzeuges 1 gestaltet sind. Auf diese Weise wird das Biegewerkzeug 1 in bekannter Weise zwischen der Spannpratze 4 und dem gegenüberliegenden Teil des Trägers 2 eingespannt und zusätzlich formschlüssig gehalten. Dadurch ist sichergestellt, dass selbst bei nachlassender Spannung der Spannpratze 4 das Biegewerkzeug 1 nicht nach unten aus dem Aufnahmeraum 10 fällt.

Wie Fig. 11 zeigt, hat die Spannpratze 4 nahe ihrem unteren Rand einen keilförmigen Absatz 65, der sich über die Länge der Spannpratze 4 erstreckt und in Richtung auf das freie Ende des Absatzes 65 konvergierende Seitenwände 66, 67 aufweist. Das Halteteil 1' des Biegewerkzeuges 1 hat eine entsprechende keilförmige Nut, in die der Absatz 65 eingreift. Beim Spannvorgang wird das Biegewerkzeug 1 nicht nur quer gegen den Träger 2 verschoben, sondern aufgrund der Schrägflächen 66, 67 nach oben in den Aufnahmeraum 10 bis zur Anlage an einer Anlagefläche 68 des Trägers 2 (Fig.4) gedrückt. Dadurch werden die Biegewerkzeuge beim Spannen genau zueinander ausgerichtet, so dass ein Nachjustieren der nebeneinander liegenden Biegewerkzeuge 1 nicht erforderlich ist.

Je nach Größe können die Biegewerkzeuge 1 ein erhebliches Gewicht haben, beispielsweise bis zu 2000 kg/m. Die Biegewerkzeuge 1 müssen längs des Trägers 2 häufig verschoben bzw. genau positioniert werden. Über die Länge des Trägers 2 können mehrere Biegewerkzeuge 1 nebeneinander angeordnet werden. Das beispielhaft in den Fig. 1 bis 3 dargestellte Biegewerkzeug 1 hat eine solche Länge, dass es mit zwei Spannpratzen 4 in der Spanneinrichtung eingespannt wird. Soll ein solches Biegewerkzeug 1 längs der Spanneinrichtung verschoben werden, um es beispielsweise genau zu positionieren oder um es ein- bzw. auszuwechseln, ist bei dem hohen Gewicht des Biegewerkzeuges ein erheblicher Kraftaufwand erforderlich. Um ihn zu verringern, ist die Spanneinrichtung mit Rollkörpern ausgestattet, die es ermöglichen, auch sehr schwere Biegewerkzeuge 1 problemlos längs des Trägers 2 zu verschieben, wenn die Spannpratzen 4 geringfügig entlastet sind.

An der Vorderseite der Spanneinrichtung (Fig. 2) sind hierzu zwischen benachbarten Spannpratzen 4 vordere Lagerböcke 13 angeordnet, die jeweils zwei frei drehbare Rollkörper 14 und 15 aufweisen, die Rollen, Walzen oder sonstige Rollkörper sein können. Der Lagerbock 13 hat einen Tragkörper 16, der am oberen Ende einen vorstehenden Rand 17 aufweist, der hinsichtlich seiner Querschnittsausbildung gleich ausgebildet ist wie der obere Rand 6 der Spannpratze 4. Mit dem Rand 17 greift der Tragkörper 16 in die Aufnahme 7 des Trägers 2 ein. Zur Befestigung des Lagerbockes 13 ist der Tragkörper 16 im oberen Bereich mit Durchtrittsöffnungen 18 versehen, durch welche Befestigungselemente ragen, mit denen der Tragkörper 16 am Träger 2 befestigt wird.

Im Bereich unterhalb der Durchtrittsöffnungen 18 wird der Tragkörper 16 von einer Aufnahmeöffnung 19 durchsetzt, in welcher der Rollkörper 14 drehbar gelagert ist. Er sitzt auf einer Achse 20, die in halber Breite des Lagerbockes 13 im Tragkörper befestigt ist. Am unteren Ende ist die Achse 20 zur Bildung eines Lagerkörpers 21 für den Rollkörper 15 verdickt ausgebildet. Der Lagerkörper 21 sitzt in einer nach unten offenen Ausnehmung 22 des Tragkörpers 16. Wie die Fig. 4 bis 7 zeigen, steht der Lagerkörper 28 geringfügig nach unten aus der Ausnehmung 22 vor. Der Rollkörper 15 ist als Ringkörper ausgebildet, der mittels eines Kugellagers 23 drehbar auf dem Lagerkörper 21 gelagert ist. Die beiden Rollkörper 14, 15 stehen über die Vorderseite 24 und die Rückseite 25 des Tragkörpers 16 des Lagerbockes 13 vor (Fig. 6). Es reicht aus, dass die Rollkörper 14, 15 nur über die dem Halteteil 1' zugewandte Seite des Tragkörpers 16 vorstehen.

Der Rollkörper 14 ist als Rolle ausgebildet, die an beiden Stirnseiten mit jeweils einem Bund 26, 27 versehen ist. Die einander zugewandten Seitenflächen 28, 29 der Bünde 26, 27 liegen jeweils auf Kegelmantelflächen. Zwischen den Bünden 26, 27 hat der Wälzkörper 14 eine zylindrische Mantelfläche 30. Der untere Rollkörper 15 hat einen zylindrischen Außenmantel 31.

In der Einbaulage liegen die Rollkörper 14, 15 an einer Seite des in der Spannaufnahme 10 liegenden Teils des Biegewerkzeuges 1 an. Insbesondere der Rollkörper 14 ist so gestaltet, dass er an einer entsprechend geformten Seite des im Spannraum 10 befindlichen Halteteils 1' des Biegewerkzeuges 1 anliegt, der in diesem Fall eine dem Profil des Rollkörpers 14 entsprechendes Gegenprofil aufweist. Der untere Rollkörper 15 liegt mit Abstand zum Rollkörper 14 an der entsprechenden Seite des Halteteiles 1' des Biegewerkzeuges 1 an.

Auch an der Rückseite der Spanneinrichtung befinden sich Lagerböcke 32 (Fig. 8 bis 10), mit denen das Biegewerkzeug 1 in der Aufnahme 10 an der Rückseite abgestützt wird. Die Lagerböcke 32 sind, wie sich aus Fig. 1 ergibt, längs des Trägers 2 mit Abstand hintereinander angeordnet. Vorteilhaft liegen die Lagerböcke 32 auf gleicher Höhe mit den an der Vorderseite des Trägers befindlichen Lagerböcken 13. Wie sich aus Fig. 1 ergibt, befinden sich zwischen benachbarten Lagerböcken 32 jeweils zwei Betätigungseinheiten 5 für die Spannpratzen 4.

Die hinteren Lagerböcke haben ebenfalls zwei Rollkörper 33, 34, die mit Abstand übereinander liegen. Sie liegen an der anderen Seite des Biegewerkzeuges 1 an. Die beiden Rollkörper 33, 34 des hinteren Lagerbockes 32 sind gleich ausgebildet wie die Rollkörper 14, 15 des vorderen Lagerbockes 13. Zur Axialsicherung des oberen Rollkörpers 33 ist die Achse 35 mit einem Bund 36 versehen, auf dem der Rollkörper 33 aufliegt. In die Stirnseite der Achse 35 ist eine Schraube 37 geschraubt, an deren Kopf der Rollkörper 33 mit einem ringförmigen Vorsprung 38 anliegt. Die Berührungsflächen zwischen dem Schraubenkopf und dem Bund 36 sowie dem Rollkörper 33 sind so ausgebildet, dass der Rollkörper leichtgängig gedreht werden kann.

Der untere Rollkörper 34 ist wiederum über ein Kugellager 39 drehbar auf einem Lagerkörper 40 am unteren Ende der Achse 35 gelagert.

Im Bereich zwischen den Rollkörpern 33, 34 wird die Achse 35 von zwei parallel zueinander liegenden Bohrungen 41, 42 durchsetzt, durch welche Befestigungsschrauben 43, 44 ragen. Die beiden Befestigungsschrauben 43, 44 liegen in der Längsmittelebene des Lagerbockes 32 (Fig. 7).

Die Lagerböcke 32 werden mit Hilfe der Befestigungsschrauben 43, 44 am Träger 2 montiert. In der Einbaulage werden die Befestigungsschrauben durch Muttern und Kontermuttern 45, 46 lagegesichert. Die Muttern 45, 46 liegen unter Zwischenlage einer Unterlegscheibe 61 an wenigstens einer Druckfeder 62 an, die beispielsweise eine Schraubendruckfeder ist. Sie stützt sich mit ihrem anderen Ende an einem Boden 63 einer Vertiefung 64 ab, die in der Achse 35 vorgesehen ist und in die die Druckfeder 62 ragt. Die Druckfedern 62 sind vorgespannt und sorgen dafür, dass der Lagerbock 32 beim Spannen des Biegewerkzeuges 1 nachgeben kann. Die Bohrungen 41, 42 münden in den Boden 63 der Vertiefungen 64.

Mit Hilfe der Lagerböcke 13, 32 und ihrer Rollkörper 14, 15; 33, 34 lässt sich das Biegewerkzeug 1 problemlos längs des Trägers 2 verschieben, selbst wenn das Biegewerkzeug ein hohes Gewicht hat. Zum Verschieben des Biegewerkzeuges 1 werden die entsprechenden Spannpratzen 4 geringfügig entlastet, so dass das Biegewerkzeug 1 noch in der Spannaufnahme 10 gehalten ist. Da die oberen Rollkörper 14, 33 die darstellte und beschriebene Formgestaltung haben, lässt sich das Biegewerkzeug 1 problemlos und genau in eine gewünschte Position verschieben und/oder exakt positionieren sowie auch problemlos ein- oder auswechseln. Die Lagerböcke 13, 32 sind so in die Spanneinrichtung integriert, dass sie nicht oder allenfalls nur wenig über die Vorder- und Rückseite der Spanneinrichtung vorstehen. Die Lagerböcke 13, 32 sind konstruktiv einfache Bauteile, so dass die Lagerböcke kostengünstig gefertigt werden können. Sie lassen sich auch einfach und schnell in der Spanneinrichtung montieren. Die Rollkörper 14, 15; 33, 34 sind gängige Bauteile, so dass für sie keine kostenaufwändigen Sonderteile erforderlich sind. Da die Rollkörper frei drehbar gelagert sind, ermöglichen sie eine problemlose Verschiebung der Biegewerkzeuge 1.

Die Fig. 12 bis 22 zeigen eine zweite Ausführungsform einer Spanneinrichtung, die ebenfalls so gestaltet ist, dass die Biegewerkzeuge, selbst wenn sie ein hohes Gewicht haben, leichtgängig und einfach verschoben werden können. Die Spanneinrichtung hat den Träger 2, an dessen Vorderseite die Spannpratzen 4 in der beschriebenen Weise befestigt sind, um das Biegewerkzeug 1 zu spannen. Wie bei der vorigen Ausführungsform werden die Spannpratzen 4 durch jeweils zwei mit Abstand nebeneinander liegende Spannbolzen/kolben 9 am Träger 2 befestigt. Zur Betätigung der Spannbolzen/kolben 9 dienen die Betätigungseinheiten 5, die an der Rückseite des Trägers 2 angeordnet sind.

Der Träger 2 und die Spannpratzen 4 sowie die zugehörigen Spanneinheiten 5 mit den Spannbolzen/kolben 9 sind gleich ausgebildet wie bei der vorigen Ausführungsform.

Im Bereich zwischen den Spannpratzen 4 befinden sich die vorderen Lagerböcke 13a, die mit den beiden Rollkörpern 14a, 15a versehen sind (Fig. 16 bis 18). Der Lagerbock 13a hat den Tragkörper 16a, dessen oberer Rand 17a wie bei der vorigen Ausführungsform vorsteht und in montierter Lage in die nutförmige Aufnahme 7a des Trägers 2 eingreift (Fig. 15). Im oberen Teil des Tragkörpers 16a befinden sich die Durchtrittsöffnungen 18a für Befestigungsschrauben, mit denen der Lagerbock 13a am Träger 2 befestigt wird.

Der obere Rollkörper 14 ist so angeordnet, dass seine Drehachse schräg nach unten in Richtung auf den im Aufnahmeraum 10 eingespannten Halteteil 1' des Biegewerkzeuges 1 gerichtet ist. Hierzu ist der Tragkörper 16a mit einer Schrägbohrung 47 (Fig. 16) versehen, in der die Achse 48 für den Rollkörper 40a gehalten ist. Er wird durch einen zylindrischen Ring gebildet, der frei drehbar auf der Achse 48 sitzt. Sie ist vorteilhaft in der Schrägbohrung 47 axial verstellbar, so dass der Rollkörper 14a genau positioniert werden kann.

Der untere Rollkörper 15a ist ebenfalls als zylindrischer Ring ausgebildet, der frei drehbar auf der Achse 49 sitzt. Sie ist in einem Ansatz 50 des Tragkörpers 16a angeordnet und erstreckt sich in der dargestellten Einbaulage vertikal.

Der obere Rollkörper 14a liegt im Bereich unterhalb einer Schrägfläche 51, die in der Rückseite 25a des Tragkörpers 16a vorgesehen ist. Durch die Schrägfläche 51 ragt der Rollkörper 14a nur geringfügig über die Rückseite 25a.

Die Rollkörper 14a, 15a liegen mit ihren Drehachsen stumpfwinklig zueinander. Eine solche Lage der Rollkörper relativ zueinander ist von der Gestaltung des im Aufnahmeraum 10 der Spanneinrichtung liegenden Halteteils 1' des Biegewerkzeuges 1 abhängig. Der Halteteil 1' muss so gestaltet sein, dass die Rollkörper 14a, 15a an entsprechenden Gegenflächen des Biegewerkzeuges anliegen können.

Der obere Rollkörper 14a lässt sich noch nach dem Einbau des Lagerbockes 13a positionieren, da die Achse 48 über die Schrägbohrung 47 von außen zugänglich ist. Der Rollkörper 15a ragt geringfügig nach unten über den Tragkörper 16a des Lagerbockes 13a.

Auch die an der Rückseite des Trägers 2 bzw. der Spanneinrichtung befindlichen hinteren Lagerböcke 32a (Fig. 19 bis 22) haben zwei winklig zueinander liegende Rollkörper 33a, 34a. Der Lagerbock 32a hat einen im Wesentlichen plattenförmigen Tragkörper 52, der rechteckigen Umriss hat und im Bereich seiner Ecken Befestigungsschrauben 53 aufweist. Sie ragen durch Durchtrittsöffnungen 54 im Tragkörper 52. Im Bereich dieser Durchtrittsöffnungen 54 ist der Tragkörper 52 mit Vertiefungen 55 versehen, in die die Köpfe der Befestigungsschrauben 53 teilweise ragen. Zwischen dem Boden der Vertiefungen 55 und den Schraubenköpfen befinden sich im Ausführungsbeispiel zwei Tellerfedern 56, die die Befestigungsschrauben 53 belasten und dafür sorgen, dass der Lagebock 32a beim Spannen des Biegewerkzeuges 1 nachgeben kann.

Wie sich aus Fig. 11 ergibt, erstrecken sich die hinteren Lagerböcke 32a nur über einen Teil der Höhe des Trägers 2. Wie bei der vorigen Ausführungsform sind im Bereich zwischen benachbarten Lagerböcken 32a jeweils zwei Betätigungseinheiten 5 vorgesehen.

An der Rückseite ist der Tragkörper 52 mit einem mittig liegenden Vorsprung 57 versehen. Er weist eine Schrägfläche 58 auf, die sich schräg in Richtung auf den Trägkörper 52 erstreckt und beispielsweise unter 45° verläuft. Senkrecht über die Schrägfläche 58 steht die Achse 48a vor, die den Rollkörper 33a trägt.

Nahe dem unteren Ende ist am Tragkörper 52 der Ansatz 50a vorgesehen, in dem die Achse 49a befestigt ist, die nach unten über den Ansatz vorsteht und den frei drehbaren Rollkörper 34a trägt.

Die Achse 48a ist als Schraube ausgebildet, die von außen betätigt werden kann. Hierzu ist der Vorsprung 57 mit einer Schrägbohrung 59 versehen, die in die Stirnseite 60 des Tragkörpers 52 mündet (Fig. 21).

Die beiden Vorsprünge 57, 50a sind vorteilhaft einstückig mit dem Tragkörper 52 ausgebildet, können aber auch von ihm getrennte Teile sein.

Wie bei der vorigen Ausführungsform lassen sich die Biegewerkzeuge 1 infolge der Rollkörper 14a, 15a; 33a, 34a leicht und genau längs des Trägers 2 verschieben, sobald die Spannpratzen 4 gelockert sind. Die Rollkörper greifen an entsprechenden Gegenflächen des Halteteiles 1' des Biegewerkzeuges 1 auf einander gegenüberliegenden Seiten an, so dass eine zuverlässige Führung gewährleistet ist. Wie bei der vorigen Ausführungsform ist der Abstand zwischen benachbarten Lagerböcken kleiner als der halbe Abstand zwischen übernächsten Lagerböcken. Dadurch ist sichergestellt, dass das Biegewerkzeug 1 in jeder Lage jeweils an zwei mit Abstand voneinander liegenden Stellen an den Rollkörpern geführt ist.

Die Rollkörper können auch in der eingespannten Lage am Halteteil 1' des Biegewerkzeuges 1 anliegen.

## Patentansprüche

1. Spanneinrichtung für Biegewerkzeuge, mit einem Träger, an dem Spannpratzen befestigbar sind, die zusammen mit einem Teil des Trägers einen Aufnahmeraum für einen Halteteil des Biegewerkzeuges begrenzen,
**dadurch gekennzeichnet, dass** die Spanneinrichtung mit Rollkörpern (14, 15, 33, 34; 14a, 15a, 33a, 34a) versehen ist, die mit dem Halteteil (1') des Biegewerkzeuges (1) bei dessen Verschieben längs des Trägers (2) zusammenwirken.

2. Spanneinrichtung nach Anspruch 1,
**dadurch gekennzeichnet, dass** die Rollkörper (14, 15, 33, 34; 14a, 15a, 33a, 34a) zwischen benachbarten Spannpratzen (4) vorgesehen sind.

3. Spanneinrichtung nach Anspruch 1 oder 2,
**dadurch gekennzeichnet, dass** die Rollkörper (14, 15, 33, 34; 14a, 15a, 33a, 34a) an einander gegenüberliegenden Seiten des Halteteiles (1') des Biegewerkzeuges (1) vorgesehen sind.

4. Spanneinrichtung nach einem der Ansprüche 1 bis 3,
**dadurch gekennzeichnet, dass** die Rollkörper (14, 15, 33, 34; 14a, 15a, 33a, 34a) an Lagerböcken (13, 22; 13a, 22a) gelagert sind.

5. Spanneinrichtung nach Anspruch 4,
**dadurch gekennzeichnet, dass** jeder Lagerbock (13, 32; 13a, 32a) zwei Rollkörper (14, 15, 33, 34; 14a, 15a, 33a, 34a) aufweist.

6. Spanneinrichtung nach Anspruch 5,
**dadurch gekennzeichnet, dass** die Rollkörper (14, 15, 33, 34; 14a, 15a, 33a, 34a) am Lagerbock (13, 32; 13a, 32a) übereinander angeordnet sind.

7. Spanneinrichtung nach Anspruch 5 oder 6,
**dadurch gekennzeichnet, dass** die Drehachsen der Rollkörper (14, 15, 33, 34) fluchtend zueinander liegen.

8. Spanneinrichtung nach Anspruch 5 oder 6,
**dadurch gekennzeichnet, dass** die Drehachsen der Rollkörper (14a, 15a, 33a, 34a) winklig zueinander liegen.

9. Spanneinrichtung nach einem der Ansprüche 4 bis 7,
**dadurch gekennzeichnet, dass** der eine Rollkörper (14) in einer Aufnahmeöffnung (19) des Lagerbockes (13) gelagert ist und aus ihr vorsteht.

10. Spanneinrichtung nach einem der Ansprüche 4 bis 7 und 9,
**dadurch gekennzeichnet, dass** der andere Rollkörper (15) an der Unterseite des Lagerbockes (13) angeordnet ist.

11. Spanneinrichtung nach einem der Ansprüche 4, 5, 7 oder 8,
**dadurch gekennzeichnet, dass** zumindest ein Rollkörper (15a, 33a, 34a) des Lagerbockes (13a, 32a) an einem Vorsprung (50; 57, 50a) eines Tragkörpers (16a, 52) des Lagerbockes (13a, 32a) gelagert ist.

12. Spanneinrichtung nach einem der Ansprüche 1 bis 11,
**dadurch gekennzeichnet, dass** die Spannpratze (4) zwei parallel zu ihrer Längsrichtung sich erstreckende Schrägflächen (66, 67) aufweist, die mit Schrägflächen einer Nut im Biegewerkzeug (1) beim Spannvorgang zusammenwirken.
